# EUROPÄISCHE PATENTSCHRIFT

(11) **EP 0 029 819 B1**
(45) Veröffentlichungstag und Bekanntmachung des Hinweises auf die Patenterteilung: **23.11.1983**
(21) Anmeldenummer: 80890113.6
(22) Anmeldetag: 07.10.1980
(51) Int. Cl.: A47F 7/08, A47F 5/12

(54) **Regal zum Zurschaustellen von Schuhen**
Shelving system for putting shoes on display
Rayonnage pour la présentation de chaussures

(30) Priorität: 27.11.1979 AT 7514/79; 14.07.1980 AT 3646/80
(43) Veröffentlichungstag der Anmeldung: 03.06.1981
(73) Patentinhaber: Weber, Leo, A-9360 Friesach (AT)
(72) Erfinder: Weber, Leo, A-9360 Friesach (AT)
(74) Vertreter: Beer, Otto

## Beschreibung

Die Erfindung betrifft ein Regal zum Zurschaustellen von Schuhen, mit horizontal und auf Trägern ruhenden und mit von hinten nach vorne geneigt angeordneten Fachböden, wobei die jeweils oberhalb eines horizontalen Fachbodens angeordneten, geneigten Fachböden um im Bereich der Regalrückseite angeordnete, horizontale Lagerzapfen hochschwenkbar gelagert und die Vorderkanten der geneigten Fachböden in der nach unten geklappten Stellung derselben der Vorderkante des jeweils zugeordneten horizontalen Fachbodens benachbart sind.

Bei den bisher im Ladenbau verwendeten Regalen mit ausschliesslich waagrechten (US-A- 3 250 234) oder ausschliesslich geneigten Fachböden (US-A-1 404 270) ergeben sich erhebliche Nachteile. So wird dem Kunden die Kaufentscheidung durch die verwirrende Fülle von paarweise angebotenen Schuhen erschwert und insbesondere bei schwer überblickbar angeordneten, d. h. stark gegliedert eingerichteten Verkaufslokalen oder in Supermärkten die Diebstahlsgefahr erhöht. Der manchmal beschrittene Ausweg, nur einen Schuh eines Paares auszustellen, ist auf die Dauer nicht gangbar, da das Verkaufspersonal viel Zeit aufwenden muss, um den im Lager befindlichen zweiten Schuh eines Paares herbeizuschaffen.

Das aus der FR-A- 2 345 107 bekannte Schuhregal erlaubt es, die Fachböden in verschiedenen Lagen anzuordnen, wozu in den Seitenteilen des Regales Lochreihen zur Aufnahme von Zapfen vorgesehen sind. In der FR-A- 2 345 107 ist auch gezeigt, die Zapfen in Nuten in den Seitenflächen der Fachböden eingreifen zu lassen. In der FR-A- 2 345 107 ist zwar die Möglichkeit aufgezeigt, alle Fachböden horizontal oder alle Fachböden geneigt anzuordnen, damit werden aber die zuvor geschilderten Probleme der bekannten Regale nicht gelöst. Überdies ist die Verschwenkbarkeit von Fachböden in der FR-A-2 345 107 nicht erwähnt.

Es ist auch schon ein Regal in der eingangs genannten Art vorgeschlagen worden . Bei diesem Regal können auf dem geneigten Fachboden jeweils ein Schuh und auf dem darunter befindlichen waagrechten Fachboden der jeweils zweite Schuh von Schuhpaaren abgestellt werden. Ein derartiges Regal ist aus der DE-A- 25 29 198 bekannt. Nachteilig bei dem bekannten Regal ist es, dass sich der geneigt angeordnete, hochklappbare Fachboden auf dem darunter angeordneten horizontalen Fachboden im Bereich seiner Vorderkante abstützt. Dadurch ist es nicht möglich, die Neigung des geneigten Fachbodens unabhängig vom Abstand desselben vom horizontalen Fachboden zu wählen. Vielmehr sind beim Regal gemäss der DE-A- 25 29 198 die Abstände zwischen dem horizontalen und dem geneigten Fachboden für eine bestimmte Neigung desselben ein für allemal festgelegt, so dass dieser Abstand unter Berücksichtigung des grössten Schuhpaares gewählt werden muss.

Der Erfindung liegt die Aufgabe zugrunde, das Regal der eingangs genannten, aus der DE-A-25 29 198 bekannten Gattung so weiterzubilden, dass es die Nachteile nicht mehr aufweist und insbesondere den räumlichen Gegebenheiten, beispielsweise eines Verkaufslokales, und der Grösse der zur Schau gestellten Schuhe einfach angepasst werden kann. Darüber hinaus soll das erfindungsgemässe Regal optisch in ansprechender Weise ausgestaltet und wahlweise auch in ein Regal mit ausschliesslich horizontalen Fachböden umgewandelt werden können.

Erfindungsgemäss wird dies dadurch erreicht, dass die Lagerzapfen der geneigten Fachböden und die die Schräglage der geneigten Fachböden festlegenden, im Bereich der Regalvorderseite vorgesehenen Auflager als Stifte ausgebildet sind und die Träger für die horizontalen Fachböden als Bügel ausgebildet sind, wobei die horizontalen Fachböden an ihren den Seitenteilen zugekehrten Seitenflächen Nuten aufweisen, in welche die Bügel eingreifen, dass in zu beiden Seiten der Fachböden vorgesehenen Seitenteilen des Regals je zwei vertikale Reihen von Löchern, in welche die Stifte und die Träger einsetzbar sind, vorgesehen sind und dass an beiden Seiten der geneigten Fachböden Lagerkörper vorgesehen sind, die zu den Seitenteilen hin offene, gewinkelte Nuten mit einem parallel und einem senkrecht zum Fachboden verlaufenden Abschnitt aufweisen, wobei der senkrechte Abschnitt nach unten hin offen ist, wogegen der parallel zum Fachboden verlaufende Abschnitt nach hinten geschlossen ist und federnde Nocken zur Sicherung des Stiftes im Lagerkörper aufweist.

Mit der erfindungsgemässen Ausbildung des Regals ist es möglich, die Neigung der geneigten Fachböden unabhängig von ihrem Abstand von den jeweils darunter angeordneten horizontalen Fachböden einzustellen. Dies erlaubt es beispielsweise, im Regal weiter oben befindliche geneigte Fachböden steiler einzustellen als weiter unten angeordnete oder die geneigten Fachböden bei gleichbleibender Schräglage in grösserem Abstand von den zugeordneten horizontalen Fachböden anzuordnen. Darüber hinaus erlaubt es die erfindungsgemässe Ausbildung des Verkaufsregales, die geneigten Fachböden auch einmal in horizontaler Lage zu fixieren, wenn dies gewünscht wird. Die kann beispielsweise dann der Fall sein, wenn bei einem Ausverkauf der Eindruck eines besonders reichhaltigen Angebotes entstehen soll, wozu in der Regel die Schuhe paarweise zur Schau gestellt werden. Dabei kann ein einheitlicher Gesamteindruck erzielt werden, wenn man die auf den Bü geln gehalterten horizontalen Fachböden nach vorne zieht.

Von Bedeutung ist es auch, dass die geneigten Fachböden dank der an ihnen vorgesehenen Lagerkörper durch einfaches Einrasten an den Lagerzapfen befestigt und bei Bedarf auch leicht wieder von diesen gelöst werden können, weil das Regal oder einzelne Fachböden an die Abmessungen der jeweils zur Schau gestellten Schuhe problemlos angepasst werden kann.

In einer Ausführungsform der Erfindung kann vorgesehen sein, dass der die Nut aufweisende Lagerkörper ein in zur Ebene des Fachbodens senkrecht ausgerichtete Seitenanleimer, z. B. aus Holz oder Kunststoff, einsetzbarer Bauteil, z. B. aus Kunststoff, ist. Bei dieser Ausführungsform ist nicht nur eine besonders stabile Konstruktion der Fachböden, die auch durch die Verwendung von Holz optisch ansprechend ist, erreicht, sondern es ist auch die Anbringung der Schwenklager vereinfacht.

Wird gewünscht, dass die geneigten Fachböden nicht ohne weiteres hochgeklappt werden können, so dass die auf den horizontalen Fachböden abgestellten Schuhe zugänglich sind, dann kann im Rahmen der Erfindung vorgesehen sein, dass an der Unterseite der geneigten Fachböden Sperriegel vorgesehen sind, die entgegen der Kraft einer Feder aus ihrer Wirkstellung, in der sie die Auflager untergreifen, zurückschiebbar sind.

Weitere Einzelheiten und Vorteile der Erfindung ergeben sich aus der nachstehenden Beschreibung der in der Zeichnung schematisch wiedergegebenen Ausführungsbeispiele. Es zeigt
Figur 1 im Vertikalschnitt einen Teil eines Regals,
Figur 2 eine Ausführungsform des Schwenklagers der geneigten Fachböden,
Figur 3 einen Schnitt längs der Linie 111-111 in Figur 2,
Figur 4 und 5 eine Verriegelung der geneigten Fachböden,
Figur 6 ein Beispiel für eine Anordnung für Regale in einem Verkaufslokal und
Figur 7 eine Draufsicht zur Anordnung gemäss Figur 6.

Wie insbesondere die Figuren 1, 6 und 7 zeigen, weist das erfindungsgemässe Regal zwischen vertikalen Seitenteilen 1 angeordnete horizontale Fachböden 2 und geneigte Fachböden 3 auf. Bei der in Figur 1 gezeigten Ausführungsform sind in den Seitenteilen 1 zwei Reihen von Löchern 4 bzw. 5 vorgesehen, die einen konstanten Abstand voneinander besitzen. In diese Löcher 4 bzw. 5 werden nun dort, wo benötigt, als Bügel ausgebildete Träger 6 für die horizontalen Fachböden 2 mit ihren Abbiegungen dort hineingesteckt, wo ein horiziontaler Fachboden 2 vorgesehen sein soll. Die horiziontalen Fachböden 2 weisen in ihren seitlichen Stirnflächen Nuten auf, in welche die Bügel eingreifen. Die Fachböden 2 können dann auf den Bügeln vor- und zurückgeschoben werden. Beispielsweise werden die horizontalen Fachböden 2 aus ihrer in Figur 1 gezeigten Stellung vorgeschoben, wenn die geneigten Fachböden 3 z. B. bei einem Ausverkauf in ihrer hochgeklappten Stellung sind. Sobald ein Regal teilweise geleert ist, kann einer oder mehrere der geneigten Fachböden 3 wieder heruntergeklappt werden, so dass der optische Eindruck stets gefüllter Regale gegeben ist.

Wie Figur 1 zeigt, sind die geneigten Fachböden 3 im Bereich ihres hinteren Endes um einen in eine der Löcher 5 gesteckten Stift 7 verschwenkbar. Die untere Endstellung B wird durch einen in eines der Löcher 4 der vorderen Reihe eingesteckten als Auflager dienenden Stift 8 festgelegt. Es ist ohne weiteres ersichtlich, dass je nachdem, in welches Loch 4 der Stift 8 eingesteckt worden ist, die untere Endstellung B des geneigten Fachbodens 3 frei gewählt werden kann.

Der Stift 8 kann aber auch so hoch in ein Loch 4 gesteckt werden, dass der geneigte Fachboden 3 die in Figur 1 strichliert eingezeichnete horiziontale Stellung A einnimmt.

Da die Neigung der geneigten Fachböden 3 unabhängig von ihrem Abstand zu den jeweils darunterliegend angeordneten Fachböden 2 gewählt werden kann, besteht die Möglichkeit, die Stifte 8 jeweils so anzuordnen, dass die geneigten Fachböden in Bodennähe die Stellung B einnehmen und sich ihre Neigung zunehmend verringert, bis sie in Kopfhöhe die Stellung A einnehmen.

Die geneigten Fachböden 3 können mit einem rutschsicheren Belag 9 und/oder mit einer Halteleiste 10 oder einem Haltebügel ausgerüstet sein. Für das Einsetzen des Haltebügels in die geneigten Fachböden 3 können auch mehrere in verschiedenen Abständen von der Vorderkante des Fachbodens 3, z. B. in Seitenanleimern 23, vorgesehene Löcher vorgesehen sein. In Figur 6 sind solche Bohrungen in den geneigten Fachböden 3 oder den mit diesen verbundenen Seitenanleimern angedeutet, in welche die abgebogenen Enden der Haltebügel eingesteckt werden können. Es besteht dann die Möglichkeit, die Lage des Haltebügels an die Verhältnisse beim Zurschaustellen von Schuhen mit Keilsohle (vorderste Stellung des Bügels), von Kinderschuhen, von Damenschuhen und von Herrenschuhen anzupassen.

Wird zusätzlich ein zweiter Haltebügel ganz hinten eingesetzt, dann können u. U. auch zwei Reihen von Kinderschuhen angeordnet werden. Der Haltebügel kann eine der Vorderkante der Fachböden 3 entsprechende Form besitzen. So kann beispielsweise die Vorderkante des Fachbodens 3 konkav gekrümmt sein, wobei dann der Haltebügel ebenfalls gekrümmt ausgeführt ist.

Beim erfindungsgemässen Regal befindet sich der zum ausgestellten, auf einem der geneigten Fachböden 3 abgestellten Schuh zugehörige zweite Schuh eines Paares jeweils auf dem unter dem geneigten Fachboden 3 angeordneten, nicht einsehbaren Fachboden 2. Hier zeigt sich wieder ein erheblicher Vorteil des erfindungsgemässen Regales, weil der Abstand zwischen jedem geneigten Fachboden 3 und dem zugehörigen horizontalen Fachboden 2 der Schuhhöhe des jeweiligen Schuhmodells angepasst werden kann. Wird nun der zweite, auf dem horizontalen Fachboden 2 aufgestellte Schuh benötigt, so wird der geneigte Fachboden 3 hochgeschwenkt und der zweite zum Paar gehörige Schuh ist greifbar.

In den geneigten Fachböden 3 vorgesehenen Seitenanleimern 23, die beispielsweise aus Holz gefertigt sein können, sind Lagerkörper 24, wie in den Figuren 2 und 3 gezeigt, vorgesehen. Die Lagerkörper 24 bestehen im gezeigten Ausführungsbeispiel aus Kunststoff und sind in eine Ausfräsung im Seitenanleimer 23 eingedrückt. Bestehen die Seitenanleimer 23 aus einem anderen Werkstoff als Holz, beispielsweise aus Kunststoff, dann können die Lagerkörper 24 auch einstückig mit den Seitenanleimern 23 ausgeführt sein. Falls die geneigten Fachböden keine Seitenanleimer aufweisen, dann kann der in den Figuren 2 und 3 gezeigte Lagerkörper 24 auch unmittelbar an den Seitenrändern der Fachböden 3 befestigt werden. Beispielsweise kann er in entsprechend geformte Ausnehmnungen der Fachböden hineingepresst werden.

Der Lagerkörper 24 besitzt eine gewinkelte Nut 25, die einen zum Fachboden 3 parallel verlaufenden Abschnitt 27 aufweist. Der zum Fachboden 3 senkrecht verlaufende Abschnitt 26 der Nut 25 ist nach unten hin offen und erweitert sich im Bereich seines Endes. Der horizontale Abschnitt 27 weist nach innen vorspringende Nocken 28 auf, die nach aussen federn können, wenn ein Stift 7 durch die Nut 25 in seine in Figur 2 gezeigte Endstellung bewegt wird. Der Lagerzapfen ist, wie in Figur 3 gezeigt, ein einfacher Stift 7, der in eine der Löcher 5 im Seitenteil 1 eingesetzt ist.

Falls gewünscht wird, dass die geneigten Fachböden 3 nicht ohne weiteres hochgeschwenkt werden können, dann kann an den Fachböden 3 im Bereich ihres vorderen Randes die in den Figuren 4 und 5 gezeigte Sperre gegen Hochschwenken angebracht werden.

Bei der Anordnung der Sperre gemäss den Figuren 4 und 5 ist das vordere Auflager für den Fachboden 3 etwas abgeändert, um eine bessere Angriffsmöglichkeit für die Sperre zu bilden. Wie Figur 5 zeigt, ist ein vorstehendes Auflager 29 vorgesehen.
Am Auflager 29 greift ein Sperriegel 31 an, der von einer Feder 32 in einem Gehäuse 34 aufgenommen ist und in Richtung auf den Seitenteil 1 zu vorgeschoben wird. Soll nun der so gegen Hochschwenken gesperrte Fachboden 3 hochgeschwenkt werden, dann ist der Sperriegel 31 unter Zuhilfenahme der Handhabe 33 entgegen der Kraft der Feder 32 aus seiner in Figur 5 gezeigten Sperrstellung zurückzuziehen. Diese Tätigkeit stellt für das Verkaufspersonal keine zusätzliche Belastung dar, ist aber dennoch eine wirksame Diebstahlsicherung, da die Sperre durch den Fachboden 3 vor direktem Zublick geschützt ist. Beim Nachuntenklappen des Fachbodens 3 rastet der Sperriegel 31 selbsttätig unter dem Auflager 29 ein, so dass die Sperre erneut wirksam ist. Anstelle der in den Figuren 4 und 5 gezeigten Sperre kann die Sperrung der geneigten Fachböden 3 gegen Hochschwenken auch dadurch erreicht werden, dass oberhalb des vorderen Bereiches der Fachböden 3 in entsprechende Löcher 4 Bolzen, die zweckmässig eine den Seitenteilen und/oder den Fachböden 3 bzw. deren Seitenanleimern angepasste Färbung besitzen, hineingesteckt werden.

In den Figuren 6 und 7 ist ein Anwendungsbeispiel des erfindungsgemässen Regals gezeigt, das die Anpassungsfähigkeit des erfindungsgemässen Regals zeigt. Es ist auch ersichtlich, dass zwischen den einzelnen Regalen Freiräume mit beispielsweise als Spiegel ausgebildeten schwenkbaren Türen 35 oder aber mit fix montierten Spiegeln 37 vorgesehen werden können. Die weiters in Figur 7 gezeigten Spiegel 36 und 38 dienen der optischen Raumvergrösserung bzw. als Kontrollspiegel.

Neben der in den Figuren 6 und 7 gezeigten Möglichkeit für die Anordnung der erfindungsgemässen Regale entlang von Raumwänden können die erfindungsgemässen Regale oder mehrere dieser zu einem Regalturm mit mehreckigem Grundriss vereinigten Regale auch frei im Raum stehen.

## Patentansprüche

1. Regal zum Zurschaustellen von Schuhen,mit horizontal und auf Trägern (6) ruhenden und mit von hinten nach vorne geneigt angeordneten Fachböden (2 bzw. 3), wobei die jeweils oberhalb eines horizontalen Fachbodens (2) angeordneten, geneigten Fachböden (3) um im Bereich der Regalrückseite angeordnete, horizontale Lagerzapfen hochschwenkbar gelagert und die Vorderkanten der geneigten Fachböden (3) in der nach unten geklappten Stellung derselben der Vorderkante des jeweils zugeordneten horizontalen Fachbodens (2) benachbart sind, dadurch gekennzeichnet, dass die Lagerzapfen der geneigten Fachböden (3) und die die Schräglage der geneigten Fachböden (3) festlegenden, im Bereich der Regalvorderseite vorgesehenen Auflager als Stifte (7, 8) ausgebildet sind und die Träger (6) für die horizontalen Fachböden als Bügel ausgebildet sind, wobei die horizontalen Fachböden (2) an ihren den Seitenteilen (1) zugekehrten Seitenflächen Nuten aufweisen, in welche die Bügel eingreifen, dass in zu beiden Seiten der Fachböden (2 und 3) vorgesehenen Seitenteilen (1) des Regals je zwei vertikale Reihen von Löchern (4 und 5), in welche die Stifte (7, 8) und die Träger (6) einsetzbar sind, vorgesehen sind und dass an beiden Seiten der geneigten Fachböden (3) Lagerkörper (24) vorgesehen sind, die zu den Seitenteilen (1) hin offene, gewinkelte Nuten (25) mit einem parallel und einem senkrecht zum Fachboden (3) verlaufenden Abschnitt (26 bzw. 27) aufweisen, wobei der senkrechte Abschnitt (26) nach unten hin offen ist, wogegen der parallel zum Fachböden (3) verlaufende Abschnitt (27) nach hinten geschlossen ist und federnde Nocken (28) zur Sicherung des Stiftes (7) im Lagerkörper (24) aufweist.

2. Regal nach Anspruch 1, dadurch gekennzeichnet, dass der die Nut (25) aufweisende Lagerkörper (24) ein in zur Ebene des Fachbödens (3) senkrecht ausgerichtete Seitenanleimer (23), z. B. aus Holz oder Kunststoff, einsetzbarer Bauteil, z. B. aus Kunststoff, ist.

3. Regal nach Anspruch 1 oder 2, dadurch gekennzeichnet, dass an der Unterseite der geneigten Fachböden (3) Sperriegel (31) vorgesehen sind, die entgegen der Kraft einer Feder (32) aus ihrer Wirkstellung, in der sie die Auflager (29) untergreifen, zurückschiebbar sind.

## Claims

1. Stand for displaying shoes, with shelves (2, 3), horizontally disposed and resting on supports (6), and arranged slantwise from the rear towards the front, whereby the inclined shelves (3) disposed in each instance over a horizontal shelf (2) are mounted tiltably upwards on horizontal journals disposed in the area of the rear of the stand, and the front edges of the slanting shelves (3), in their downwardly dropped position adjoin the front edge of the horizontal shelf (2) associated therewith in each instance, characterized in that the journals of the inclined shelves (3) and the supports determining the inclined position of the slanting shelves (3), provided in the area of the front side of the stand, are constructed as pins (7, 8), while the supports (6) for the horizontal shelves are designed as brackets, with the horizontal shelves (2) having on their side surfaces facing the side sections (1) grooves into which the brackets engage, in that in side sections (1) provided on both sides of the shelves (2 and 3) there are provided in each case two vertical rows of holes (4 and 5) into which the pins (7, 8) and the supports (6) may be inserted, and in that on both sides of the inclined shelves (3) bearing housings (24) are provided which have grooves (25), at an angle and open towards the side sections (1) of the stand, with a section (26 and 27) extending, one parallel with, and the other vertical to the shelf (3), the vertical section (26) being open downwards, whereas the section (27) extending parallel with the shelf (3) is closed at the rear and has resilient cams (28) for securing the pin (7) in the bearing housing (24).

2. Stand according to Claim 1, characterized in that the bearing housing (24) having the groove (25) is a building element, e. g. of plastic insertable into side holders (23), e. g. of wood or plastic disposed perpendicularly to the level of the shelf (3).

3. Stand according to Claim 1 or 2, characterized in that on the underside of the inclined shelves (3) lock bolts (31) are provided which can be pushed back, against the action of a spring (32) from their working position in which they grip the supports (29) from underneath.

## Revendications

1. Elément à étagères servant de présentoir à chaussures, qui comporte des étagères disposées horizontalement reposant sur des supports (2) et des étagères inclinées d'arrière vers l'avant (3) disposées au-dessus d'une étagère horizontale (2) et reposant vers l'arrière de l'élément sur des tenons orientables vers le haut et le bord avant des étagères inclinées (3), lorsque celles-ci sont inclinées vers le bas, avoisine le bord avant de l'étagère horizontale (2) correspondante, caractérisé par le fait que les charnières des étagères inclinées (3) et les surfaces d'appui prévues au niveau de l'avant de l'élément qui déterminent l'inclinaison des étagères inclinées sont conçues comme des chevilles (7, 8) et par le fait que les supports (6) pour les étagères horizontales sont conçus comme des étriers, les étagères horizontales présentant sur leurs surfaces latérales du côté des panneaux latéraux des rainures, dans lesquelles s'imbriquent les étriers, l'élément se caractérisant aussi par le fait que dans les panneaux latéraux (1 ) prévus de chaque côté des étagères (2 et 3) sont prévues deux rangées verticales de trous (4 et 5), dans lesquels les chevilles (7 et 8) et les supports (6) peuvent être mis et par le fait que des deux côtés des étagères inclinées (3) des charnières (24) sont prévues et du côté des panneaux latéraux des rainures ouvertes et coudées (25) ayant deux segments (26 et 27), l'un parallèle, l'autre vertical par rapport à l'étagère, le segment vertical (26) étant ouvert vers le bas, alors que le segment parallèle (27) est fermé vers l'arrière et présente des ergots (28) faisant ressorts et destinés à fixer la cheville dans la charnière (24).

2. Elément à étagères selon la revendication 1, caractérisé par le fait que la charnière (24) qui présente la rainure (25) est un support-charnière (23) vertical au niveau de l'étagère (3), réalisé en bois ou en matière plastique par exemple.

3. Elément à étagères selon les revendications 1 et 2, caractérisé par le fait que des verrous de sûreté (31) qui en position fermée se trouvent au-dessous des supports (29) et qui s'ouvrent en forçant sur le ressort (32), sont prévus à la partie inférieure des étagères inclinées (3).
